# EUROPÄISCHE PATENTSCHRIFT

(11) **EP 2 479 483 B1**
(45) Veröffentlichungstag und Bekanntmachung des Hinweises auf die Patenterteilung: **27.11.2013**
(21) Anmeldenummer: 12160123.1
(22) Anmeldetag: 22.02.2010
(51) Int. Cl.: F21S 2/00, F21V 3/02, F21V 17/20, F21W 131/406

(54) **Lichtdiffusor**
Light diffuser
Diffuseur de lumière

(30) Priorität: 23.02.2009 DE 102009010209
(43) Veröffentlichungstag der Anmeldung: 25.07.2012
(62) Teilanmeldung aus: 10705343.1
(73) Patentinhaber: Licht-Technik Vertriebs GmbH Hagenbach & Grill, 80805 München (DE)
(72) Erfinder: Hagenbach, Uwe, 80939 München (DE); Grill, Bernhard, 82402 Seeshaupt (DE); Amling, Manfred, 94140 Ering (DE)
(74) Vertreter: Popp, Eugen

(56) Entgegenhaltungen:
- EP-A2- 0 295 089
- EP-B1- 1 108 182
- EP-B1- 1 194 717
- WO-A1-2006/030636
- DE-U1-202006 011 892

## Beschreibung

Die vorliegende Erfindung betrifft einen Lichtdiffusor, bestehend aus einer HalteVorrichtung sowie einem an die Haltevorrichtung anschließbaren, mindestens teilweise lichtdurchlässigen, aufblasbaren Sack, wobei die Haltevorrichtung einen eine lichtdurchlässige Scheibe, insbesondere Glasscheibe umfassenden Adapterring einerseits zum Befestigen an einem Scheinwerfer sowie andererseits zum im wesentlichen luftdichten Anschluß des aufblasbaren Sacks umfasst, gemäß dem Oberbegriff des Anspruches 1.

Ein derartiger Lichtdiffusor ist aus der auf die Anmelderin zurückgehenden EP 1 194 717 B1 bekannt. Der aufblasbare Sack muss im Wesentlichen luftdicht am Adapterring befestigt werden. Die im Adapterring vorgesehene lichtdurchlässige Scheibe, insbesondere hitzebeständige Glasscheibe definiert die Lichteintrittsöffnung des aufblasbaren Sacks. Der Sack nimmt im aufgeblasenen Zustand vorzugsweise eine im wesentlichen Zylinder-, Kugel- oder Halbkugelform, aber auch die Form eines Kegels oder eines Kegelstumpfes an. Mit einer solchen Beleuchtungseinrichtung besteht die Möglichkeit einer besonders homogenen, diffusen Lichtverteilung, mit der tageslichtähnliche Effekte erreicht werden können. Insbesondere gelingt es mit einer derartigen Beleuchtungseinrichtung, Spiegeleffekte der Lichtquellen zu vermeiden, die insbesondere bei Werbeaufnahmen an hoch reflektierenden, glänzenden Objekten, z.B. Automobilen, von Nachteil sind. Zur Erzielung spezieller Lichteffekte kann es vorteilhaft sein, dass z.B. eine Hälfte des aufblasbaren Sacks lichtundurchlässig, und an der Innenseite möglicherweise sogar verspiegelt ist. Damit erhält man ein auf Objekte ausgerichtetes Licht. Als Material für den Lichtsack kann z.B. Segeltuch Verwendung finden. Es muss jedoch darauf geachtet werden, dass das Material nicht nur ausreichend lichtdurchlässig ist, sondern insbesondere auch hitzebeständig.

Zum Aufblasen des Lichtsacks ist beim Adapterring der bekannten Vorrichtung ein Druckgasanschluss sowie ein elektronisch betätigbares Ventil zur Gaszuführung angeordnet, wobei ein erster Drucksensor den sich aufbauenden Innendruck bei am Ring fixierten Sack bestimmt und ein Abschaltsignal dann liefert, wenn ein einstell- oder vorgebbarer Maximaldruckwert erreicht ist, so dass die Füllung des Sacks automatisch beendet ist, und zwar unabhängig davon, ob und inwieweit ein Taster zum Betätigen des Ventils noch aktiv ist oder nicht. Der erwähnte Taster kann manuell zur Gasfüllung oder Gasnachfüllung aktiviert werden, wobei für eine automatische Endabschaltung gesorgt ist.

Des Weiteren wird auf die WO 2006/030636 hingewiesen.

Ausgehend von dem vorgenannten Stand der Technik ebenso wie von der EP 1 108 182 B1 liegt der vorliegenden Erfindung die Aufgabe zugrunde, einen Lichtdiffusor der eingangs genannten Art zu schaffen, bei dem sich in äußerst einfacher Weise der Lichtsack luftdicht am Adapterring der Haltevorrichtung anschließen lässt. Des Weiteren ist es Aufgabe, die Mimik für das Aufblasen und die Druckregelung zu vereinfachen.

Die erstgenannte Aufgabe wird erfindungsgemäß durch die kennzeichnenden Merkmale des Anspruches 1 gelöst, wobei vorteilhafte konstruktive Weiterbildungen und Details in den Unteransprüchen beschrieben sind. Durch die erfindungsgemäße Konstruktion ist es nicht mehr erforderlich, den Lichtsack mit einer Art Schlauchschelle oder einer aufwändig handhabbaren Verschraubung am Adapterring der Haltevorrichtung zu befestigen. Die erfindungsgemäße Konstruktion ist hinsichtlich der Handhabung, aber auch hinsichtlich der Luftdichtigkeit erheblich vorteilhafter. Auch ist der konstruktive Aufwand erheblich geringer. Der Adapterring umfasst nur wenige Bauteile, nämlich eine Ringscheibe, einen Haltering, eine Glasscheibe und einen Flachdichtring. Diese Teile werden durch gleichmäßig über den Umfang verteilt angeordnete Schrauben zusammengehalten. Der Flachdichtring besitzt eine Doppelfunktion. Zum einen dient er zur Abdichtung der Glasscheibe und zum anderen als Ringstützfläche für den Lichtsack bzw. einen dem Lichtsack zugeordneten Befestigungsring.

Die erfindungsgemäß vorgesehenen Schnellverschlüsse werden durch Spannbügelverschlüsse gebildet, deren Bügel entweder am Befestigungsring oder am Adapterring angelenkt sind, wobei die freien Bügelenden, die hakenartig ausgebildet sind, zur Verriegelung des Lichtsacks bzw. des diesem zugeordneten Befestigungsringes am Adapterring entweder einen am Adapterring oder am Befestigungsring ausgebildeten Umfangsrand hintergreifen.

Von besonderer Bedeutung sind noch die drucklufttechnischen Einrichtungen gemäß den Ansprüchen 6, 7 bzw. 8-10 bzw. 11, 12.

Der erfindungsgemäß vorgesehene Befestigungsring, durch den das am Adapterring anschließbare Ende des Lichtsacks luftdicht einschließbar ist, besteht vorzugsweise aus zwei Blechringen, die jeweils aus einem Blechstreifen bzw. Blechband hergestellt sind. Zwischen diesen beiden Blechringen ist der zugeordnete Endabschnitt des Lichtsacks luftdicht eingeklemmt. Die Blechringe bestehen aus Aluminium oder Edelstahl.

Um die erwähnte luftdichte Einklemmung des Endabschnitts des Lichtsacks zu gewährleisten, ist zwischen äußerem Ring und Sack und/oder zwischen innerem Ring und Sack jeweils eine Dichtschicht, insbesondere Silikonschicht angeordnet, so dass nicht nur die Grenzfläche zwischen äußerem Ring und Sack und/oder innerem Ring und Sack, sondern auch Durchgänge bzw. Bohrungen zur Aufnahme von Nieten, Schrauben, Ventilen oder Luftanschlüssen jeweils umfangsrandseitig abgedichtet sind. Die erwähnte Dichtschicht gewährleistet also eine luftdichte Fixierung des Endabschnitts des Lichtsacks bei gleichzeitiger Formstabilität dieses Endabschnitts zum Zwecke eines luftdichten Anschlusses an den Adapterring der Haltevorrichtung. Die sich radial am Adapterring, d.h. etwa senkrecht zur Längsmittenachse des Adapterringes erstreckende Dichtfläche ist vorzugsweise durch eine Flachringdichtung aus Silikon, Gummi od. dgl. elastischen Dichtmaterial gebildet.

Eine besonders vorteilhafte Ausführungsform ist noch dadurch gekennzeichnet, dass die Haltevorrichtung einen Lagerring zur drehbaren Aufnahme des Adapterrings um seine Mittenlängsachse herum umfasst. Diese Ausführungsform bietet sich immer dann an, wenn der Lichtsack lichtundurchlässige Abschnitte umfasst. Dann ist die Ausrichtung des Lichts wie bei einem schwenkbar gelagerten Scheinwerfer variabel.

Weitere Vorteile und Details der erfindungsgemäßen Vorschläge werden anhand der in den anliegenden Zeichnungen dargestellten Ausführungsbeispiele näher erläutert. Diese Zeichnungen zeigen in:
- Fig. 1: eine erste Ausführungsform einer erfindungsgemäßen Haltevorrichtung für einen Lichtdiffusor in perspektivischer Ansicht;
- Fig. 2: einen Teil der Vorrichtung gemäß Fig. 1 im schematischen Längsschnitt;
- Fig. 3: ein Ausführungsbeispiel für ein vorzugsweise verwendetes Rückschlagventil im Längsschnittt;
- Fig. 4: eine zweite Ausführungsform einer erfindungsgemäß ausgebildeten Haltevorrichtung für einen Lichtsack in perspektivischer Ansicht;
- Fig. 5: einen Teil der Vorrichtung gemäß Fig. 4 im schematischen Längsschnitt;
- Fig. 6 + 7: ein bevorzugt verwendetes Zweifachventil in perspektivischer Ansicht von vorne bzw. außen einerseits und von innen bzw. hinten andererseits;
- Fig. 8 + 9: das Zweifachventil gemäß den Fig. 6 + 7 jeweils im Längsschnitt, und zwar zum einen in Schließstellung und zum anderen in Offenstellung für eine Belüftung oder zum Aufblasen des zugeordneten Lichtsacks; und
- Fig. 10 + 11: das Zweifachventil im Längsschnitt entsprechend den Fig. 8 + 9 unter Darstellung eines integrierten Überdruckventils in Schließ-und Offenstellung.

In den Figuren 1 und 2 ist eine erste Ausführungsform eines Lichtdiffusors 1 bestehend aus einer Haltevorrichtung 2 sowie einem an die Haltevorrichtung anschließbaren, mindestens teilweise lichtdurchlässigen, aufblasbaren Sack 3, wobei die Haltevorrichtung 2 einen eine lichtdurchlässige und hitzebeständige Glasscheibe 5 umfassenden Adapterring 4 einerseits zum Befestigen an einem Scheinwerfer sowie andererseits zum luftdichten Anschluss des aufblasbaren Lichtsacks 3 umfasst. An der der Lichtsack-Anschlussseite des Adapterrings 4 gegenüberliegenden bzw. abgewandten Seite ist ein ringförmiger Halteflansch 32 angeordnet, und zwar im Abstand vom Adapterring 4. Dieser Halteflansch dient zum Anschluss an den nicht näher dargestellten Scheinwerfer.

Von besonderer Bedeutung ist, dass das an den Adapterring 4 anschließbare Ende des Lichtsacks 3 luftdicht durch einen Befestigungsring 6 eingefasst ist, der mittels wenigstens drei, hier acht gleichmäßig über den Umfang verteilt angeordnete Schnellverschlüsse in Form von Spannbügelverschlüssen 7 gegen eine sich radial erstreckende Dichtfläche 8 am Adapterring spannbar ist. Der Befestigungsring 6 umfasst einen inneren Blechring 10 und äußeren Blechring 9. Zwischen diesen beiden Blechringen ist der zugeordnete Endabschnitt des Lichtsacks 3 luftdicht eingeklemmt (siehe dazu Fig. 2). Um die luftdichte Einklemmung des Endabschnitts des Lichtsacks zwischen den beiden Blechringen 9 und 10 zu gewährleisten, ist zwischen dem äußeren Ring 9 und Sack 3 einerseits und dem inneren Ring 10 und Sack 3 andererseits jeweils eine Dichtschicht, insbesondere dünne Silikonschicht angeordnet. Dadurch sind nicht nur die Grenzflächen zwischen äußerem Ring 9 und Lichtsack 3 sowie innerem Ring 10 und Lichtsack 3, sondern auch sämtliche Durchgänge bzw. Bohrungen zur Aufnahme von Nieten 11, Schrauben, Ventilen oder Luftanschlüssen jeweils umfangsrandseitig abgedichtet. Wie die Figuren 1 und 2 noch erkennen lassen, sind innerer und äußerer Blechring jeweils aus einem ringförmig gebogenen Metallband gebildet.

Gemäß Fig. 2 ist die sich radial am Adapterring 4 erstreckende Dichtfläche 8 durch eine Flachringdichtung aus Silikon, Gummi od. dgl. elastischem Dichtmaterial gebildet. Die Schnellverschlüsse 7 werden jeweils durch Spannbügelverschlüsse definiert, deren Bügel 12 bei der Ausführungsform gemäß den Figuren 1 und 2 am Befestigungsring 6 angelenkt sind, wobei die zugeordnete Anlenkvorrichtung auf den äußeren Befestigungsring 9 aufgenietet (Nieten 11 in Fig. 2) ist. Die freien Bügelenden 13 der Bügel 12 hintergreifen zur Verriegelung des Lichtsacks 3 bzw. des diesem zugeordneten Befestigungsringes 6 am Adapterring 4 einen am Adapterring 4 ausgebildeten Umfangsrand 15.

Der Adapterring 4 selbst ist bei der Ausführungsform nach den Figuren 1 und 2 durch eine Ringscheibe 27 und einen Haltering 28 gebildet, zwischen denen die Glasscheibe 5 und zwischen Glasscheibe 5 und Ringscheibe 27 der Flachdichtring 8 klemmend zusammengehalten sind. Die Ringscheibe 27 und der Flachdichtring 8 stehen radial nach außen über die Glasscheibe 5 und den Glashaltering 28 vor unter Ausbildung einer Ringstützfläche für den dem Lichtsack 3 zugeordneten Befestigungsring 6. Der Befestigungsring 6 wird dementsprechend mit seinem freien Stirnrand durch die Spannbügelverschlüsse 7 gegen den elastischen Flachdichtring 8 entsprechend Fig. 2 gepresst. Damit wird der Lichtsack 3 längs des Umfanges des Befestigungsringes 6 luftdicht am Adapterring 4 angeschlossen. Da die Glasscheibe 5 ebenfalls luftdicht am Adapterring 4 befestigt ist, lässt sich der Innenraum des Lichtsacks 3 gegenüber der äußeren Umgebung luftdicht verschließen.

Entsprechend Fig. 3 kann innerhalb einer Durchgangsöffnung 47 im Befestigungsring 6 ein Rückschlagventil 17 montiert werden, welches unter einem vorbestimmten Innendruck öffnet, wobei dieses Rückschlagventil 17 je nach Einbaulage entweder als Überdruckventil oder als Aufblasventil wirksam ist. Bei der in Fig. 3 dargestellten Ausführungsform dient das Rückschlagventil 17 als Überdruckventil. Es umfasst ein Ventilgehäuse 18 mit einem Ventilkörper 19 einerseits sowie einen hülsenartigen Adapter 20 zum Anschluss einer Druckluftquelle, insbesondere einer Luftpumpe, andererseits, wobei bei Montage des Rückschlagventils 17 der Befestigungsring 6 fluiddicht zwischen Ventilgehäuse 18 und hülsenartigem Adapter 20 geklemmt ist. Die Fluiddichtung zwischen Befestigungsring 6 einerseits und Rückschlagventil 17 andererseits wird durch den in Fig. 3 dargestellten Dichtring, konkret O-Ring 21 gewährleistet.

Der Ventilkörper 19 umfasst einen Ventilteller 33, der durch eine Druckfeder 34 gegen eine Dichtfläche innerhalb des Ventilgehäuses 18 gedrückt wird. Zu diesem Zweck ist zwischen Ventilteller 33 und Gehäuse-Dichtfläche noch ein Dichtring 35 angeordnet. Auch dieser besteht vorzugsweise aus Silikon od. dgl. elastischem Material.

Wenn im Innern des Lichtsacks 3 der Druck zu hoch wird, wirkt dieser durch die Adapterhülse 20 hindurch auf den Ventilteller 33 und hebt diesen gegen die Wirkung der Druckfeder 34 vom Gehäuse-Dichtsitz ab. Luft kann dann aus dem Lichtsack nach außen entweichen solange, bis ein durch die Druckfeder 34 vorgegebener Innendruck wieder erreicht ist. Vorzugsweise öffnet das Überdruckventil 17 ab etwa 35 mbar.

Bei umgekehrter Einbaulage liegen die Adapterhülse 20 außen und das Ventilgehäuse 18 samt Ventilkörper 19 innen. An die Adapterhülse kann dann eine Luftpumpe od. dgl. Druckluftquelle angeschlossen werden zum Aufblasen des Lichtsacks 3. Vorzugsweise sind am Befestigungsring also zwei Rückschlagventile der hier dargestellten Art vorgesehen, und zwar jeweils in umgekehrter Einbaulage, so dass das eine Rückschlagventil als Aufblasventil und das andere Rückschlagventil als Überdruckventil wirksam ist. Es wird diesbezüglich auf Fig. 1 hingewiesen, wo diese umgekehrte Einbaulage des Rückschlagventils 17 erkennbar ist.

Die Ausführungsform gemäß den Figuren 4 ff unterscheidet sich von derjenigen gemäß den Figuren 1 ff vornehmlich durch die etwas unterschiedliche Gestaltung von Adapterring 4 und zugeordnetem Befestigungsring 6. Der Adapterring 4 ist entsprechend Fig. 5 topfartig ausgebildet, wobei der Boden eine ringförmige Öffnung 29 umfasst, die durch die Glasscheibe 5 unter Zwischenschaltung einer Ringdichtung 30 luftdicht verschlossen ist. Der freie Rand des topfartigen Adapterringes 4, der dem Lichtsack 3 zugewandt ist, ist nach außen gebogen unter Ausbildung einer Ringfläche 31 für den Flachdichtring 8, gegen den der dem Lichtsack 3 zugeordnete Befestigungsring 6 luftdicht klemmbar ist. Zu diesem Zweck sind wiederum Schnellverschlüsse in Form von Spannbügelverschlüssen 7 vorgesehen, die jedoch in diesem Fall am Adapterring 4 angelenkt sind. Die freien Bügelenden 13 der Spannbügel 12 hintergreifen demnach zur Verriegelung des Lichtsacks 3 bzw. des diesem zugeordneten Befestigungsringes 6 am Adapterring 4 einen am Befestigungsring 6 ausgebildeten Umfangsrand 14. Dieser Umfangsrand 14 ist dadurch gebildet, dass der innere Blechring 10 um den freien Stirnrand des äußeren Blechrings 9 herum etwa U-förmig nach außen gebogen ist, so wie dies in Fig. 5 dargestellt ist.

Im Übrigen ist auch bei dieser Ausführungsform der freie Endabschnitt des Lichtsacks 3 zwischen äußerem und innerem Blechring 9, 10 unter Zwischenschaltung einer Dichtmasse in der vorbeschriebenen Weise eingeklemmt. Der Zusammenhalt zwischen äußerem und innerem Blechring erfolgt durch Nieten 11. Die Nietdurchgänge sind durch die erwähnten Dichtungsmassen zwischen Lichtsack 3 einerseits und äußerem und innerem Blechring andererseits abgedichtet.

Die Ausführungsform gemäß den Figuren 4 und 5 zeichnet sich darüber hinaus auch noch dadurch aus, dass die Haltevorrichtung 2 einen Lagerring 16 zur drehbaren Aufnahme des Adapterringes 4 um seine Mittenlängsachse herum umfasst. Bei der in Fig. 5 dargestellten Ausführungsform ist der Lagerring 16 zweigeteilt, so dass der Adapterring 4 sehr leicht an dem ringförmigen Halteflansch 32 montierbar ist. Zu diesem Zweck muss lediglich der Lagerring 16 geöffnet werden. Gleiches gilt natürlich für eine Demontage bzw. Auswechslung des Adapterrings 4.

Wie der Fig. 4 noch entnommen werden kann, ist im Adapterring 4 ein zweifach wirksames bzw. Zweifachventil 23 montiert, welches einerseits unter einem vorbestimmten Druck innerhalb des aufblasbaren Lichtsacks 3 nach außen hin öffnet, also als Überdruckventil wirksam ist, andererseits von außen her in eine Öffnungsstellung bringbar ist, in der der Lichtsack 3 sowohl aufblasbar als auch beschleunigt entleerbar ist.

Zu diesem Zweck weist das Zweifachventil 23 zwei gegenläufig wirksame Ventilkörper 24 und 25 auf, deren Funktionsweise aus den Figuren 8 bis 11 erkennbar ist. Der eine Ventilkörper 24 ist innerhalb des anderen Ventilkörpers 25 wirksam. Für den inneren Ventilkörper 24 definiert der äußere Ventilkörper 25 das Ventilgehäuse. Insofern definieren der innere Ventilkörper 24 und der äußere Ventilkörper 25 ein Rückschlagventil entsprechend dem Rückschlagventil gemäß Fig. 3. Dies bedeutet, dass der innere Ventilkörper 24 ab einem bestimmten Überdruck im Lichtsack 3 öffnet. Der äußere Ventilkörper 25 ist entsprechend Fig. 9 mechanisch von außen her aus der Schließstellung gemäß Fig. 8 in eine Offenstellung gemäß Fig. 9 bringbar. Dies erfolgt gemäß Fig. 9 durch eine von außen her gegen den äußeren Ventilkörper 25 drückbare Handlüfterdüse 36. Durch diese Handlüfterdüse ist der Luftsack beschleunigt entleerbar. Alternativ kann die Handlüfterdüse auch mit einer Druckluftquelle verbunden werden zur schnellen Befüllung des Lichtsacks 3.

Anhand der Figuren 10 und 11 ist die Wirkung des inneren Ventilkörpers 24 erkennbar. Das Ventil wirkt dabei als Überdruckventil entsprechend dem Überdruckventil gemäß Fig. 3. Auch hier öffnet das Überdruckventil vorzugsweise ab ca. 35 mbar. Fig. 10 zeigt das Überdruckventil in geschlossenem Zustand, Fig. 11 in geöffnetem Zustand. Insbesondere ist in Fig. 11 die bei Überdruck im Lichtsack entweichende Luft mit den Pfeilen 37 gekennzeichnet. Es ist erkennbar, dass in diesem Fall der Ventilteller des inneren Ventilkörpers 24 vom zugeordneten Dichtsitz innerhalb des äußeren topfartigen Ventilkörpers 25 abhebt, wodurch das innere Überdruckventil geöffnet wird.

Bei der Stellung des äußeren Ventilkörpers 25 entsprechend Fig. 9 wird unter Umgehung des inneren Überdruckventils mit dem Ventilkörper 24 eine Strömungsverbindung zwischen dem Innern des Lichtsacks 3 und der äußeren Umgebung hergestellt. Zu diesem Zweck wird der äußere Ventilkörper entgegen der Wirkung einer Druckfeder 38 nach innen gedrückt. Dadurch hebt eine Ringdichtung 39 von einem zugeordneten Gehäusedichtsitz 40 im Innern eines Ventilgehäuses 41 ab.

Der innere Ventilkörper 24 wird ebenfalls durch eine Druckfeder 42 in Schließstellung gedrängt. Diese Druckfeder 42 entspricht der Druckfeder 34 in Fig. 3. Das Ventilgehäuse 41 ist an der Innenseite des Adapterrings 4 unter Zwischenschaltung einer Ringdichtung 43 mittels Schrauben 44 befestigt, und zwar in Zuordnung zu der Durchgangsöffnung 22 in der Seitenwand des topfförmigen Adapterrings 4.

Der Fig. 4 kann schließlich noch entnommen werden, dass am Adapterring 4 ein Luftsteuergerät 26 anschließbar ist, durch welches der Druck innerhalb des Lichtsacks 3 zwischen einer Unter- und Obergrenze regelbar ist. Das Luftsteuergerät 26 ist abnehmbar. Es regelt den Druck vorzugsweise zwischen 15 und 35 mbar. Es verfügt über einen Druckanschluss 46, der unter einem Druck von 0 bis 12 bar steht. Das Luftsteuergerät kann entweder direkt oder über einen hitzebeständigen Verbindungsschlauch mit dem Adapterring bzw. mit dort vorgesehenen Anschluss- bzw. Schnittstellen verbunden sein. Die erwähnten Schnittstellen umfassen zwei selbsttätig schließende Druckluftkupplungen zum Anschluss einer Mess- und einer Druckleitung.

Mittels eines Betätigungshebels 45 läßt sich das Luftsteuergerät 26 in einfacher Weise von den erwähnten Schnittstellen lösen unter gleichzeitiger Entriegelung der Mess- und Druckleitung.

Sämtliche in den Anmeldungsunterlagen offenbarten Merkmale werden als erfindungswesentlich beansprucht, soweit sie einzeln oder in Kombination gegenüber dem Stand der Technik neu sind.

### Bezugszeichen:

- 1: Lichtdiffusor
- 2: Haltevorrichtung
- 3: aufblasbarer Sack (Lichtsack)
- 4: Adapterring
- 5: Glasscheibe
- 6: Befestigungsring
- 7: Schnellverschluss (Spannbügelverschluss)
- 8: Dichtfläche (Flachdichtring)
- 9: (äußerer) Blechring
- 10: (innerer) Blechring
- 11: Nieten
- 12: Bügel der Spannbügelverschlüsse
- 13: Bügelende
- 14: Umfangsrand am Befestigungsring 6
- 15: Umfangsrand am Adapterring 4
- 16: Lagerring
- 17: Rückschlagventil
- 18: Ventilgehäuse
- 19: Ventilkörper(-teller)
- 20: Adapter (Hülse)
- 21: Dichtring
- 22: Durchgangsöffnung
- 23: Zweifachventil
- 24: Ventilkörper
- 25: Ventilkörper
- 26: Luftsteuergerät
- 27: Ringscheibe
- 28: Haltering
- 29: Öffnung
- 30: Ringdichtung
- 31: Ringfläche
- 32: ringförmiger Halteflansch
- 33: Ventilteller
- 34: Druckfeder
- 35: Dichtring
- 36: Handlüfterdüse
- 37: Pfeil
- 38: Druckfeder
- 39: Dichtung
- 40: Gehäusedichtsitz
- 41: Ventilgehäuse
- 42: Druckfeder
- 43: Ringdichtung
- 44: Schraube
- 45: Betätigungshebel
- 46: Druckanschluss
- 47: Durchgangsöffnung

## Patentansprüche

1. Lichtdiffusor (1), bestehend aus einer Haltevorrichtung (2) sowie einem an die Haltevorrichtung (2) anschließbaren, mindestens teilweise lichtdurchlässigen, aufblasbaren Sack (3), wobei die Haltevorrichtung (2) einen eine lichtdurchlässige Scheibe, insbesondere Glasscheibe (5) umfassenden Adapterring (4) einerseits zum Befestigen an einem Scheinwerfer sowie andererseits zum im Wesentlichen luftdichten Anschluss des aufblasbaren Sacks (3) umfasst, wobei das an den Adapterring (4) anschließbare Ende des Sacks (3) luftdicht durch einen Befestigungsring (6) eingefasst ist, der mittels wenigstens drei etwa gleichmäßig über den Umfang verteilt angeordnete Schnellverschlüsse (7) gegen eine sich radial erstreckende Dichtfläche am Adapterring (4) spannbar ist,
**dadurch gekennzeichnet, dass**
die Schnellverschlüsse (7) durch Spannbügelverschlüsse gebildet sind, deren Bügel (12) entweder am Befestigungsring (6) oder am Adapterring (4) angelenkt sind, wobei die freien Bügelenden (13) zur Verriegelung des Sacks (3) bzw. des diesem zugeordneten Befestigungsringes (6) am Adapterring (4) entweder einen am Adapterring (4) oder am Befestigungsring (6) ausgebildeten Umfangsrand (14 bzw. 15) hintergreifen.

2. Lichtdiffusor (1) nach Anspruch 1,
**dadurch gekennzeichnet, dass**
der Befestigungsring (6) zwei Ringe, insbesondere Blechringe (9, 10) umfasst, zwischen denen der zugeordnete Endabschnitt des Sacks (3) luftdicht eingeklemmt ist.

3. Lichtdiffusor (1) nach Anspruch 2,
**dadurch gekennzeichnet, dass**
zwischen äußerem Ring (9) und Sack (3) und/oder zwischen innerem Ring (10) und Sack (3) jeweils eine Dichtschicht, insbesondere Silikonschicht angeordnet ist, so dass nicht nur die Grenzfläche zwischen äußerem Ring (9) und Sack (3) und/oder innerem Ring (10) und Sack (3), sondern auch Durchgänge bzw. Bohrungen zur Aufnahme von Nieten (11), Schrauben, Ventilen oder Luftanschlüssen jeweils umfangsrandseitig abgedichtet sind.

4. Lichtdiffusor (1) nach einem der Ansprüche 1 bis 3,
**dadurch gekennzeichnet, dass**
die sich radial am Adapterring (4) erstreckende Dichtfläche durch einen Flachdichtring (8) aus Silikon, Gummi od. dgl. elastischem Dichtmaterial gebildet ist.

5. Lichtdiffusor (1) nach einem der Ansprüche 1 bis 4,
**dadurch gekennzeichnet, dass**
die Haltevorrichtung (2) einen Lagerring (16) zur drehbaren Aufnahme des Adapterrings (4) um seine Mittenlängsachse herum umfasst.

6. Lichtdiffusor (1), nach einem der Ansprüche 1 bis 5,
**dadurch gekennzeichnet, dass**
innerhalb einer Durchgangsöffnung (47) im Adapterring (4) oder vorzugsweise im Befestigungsring (6) ein Rückschlagventil (17) montiert ist, welches unter einem vorbestimmten Druck öffnet, wobei dieses Rückschlagventil (17) je nach Einbaulage entweder als Überdruckventil oder als Aufblasventil wirksam ist.

7. Lichtdiffusor (1) nach Anspruch 6,
**dadurch gekennzeichnet, dass**
das Rückschlagventil (17) ein Ventilgehäuse (18) mit Ventilkörper (19) einerseits sowie einen hülsenartigen Adapter (20) zum Anschluss einer Druckluftquelle, insbesondere einer Luftpumpe, andererseits umfasst, wobei bei Montage des Rückschlagventils (17) der Befestigungsring (6) fluiddicht zwischen Ventilgehäuse (18) und hülsenartigem Adapter (20) geklemmt ist.

8. Lichtdiffusor (1) nach einem der Ansprüche 1 bis 7,
**dadurch gekennzeichnet, dass**
innerhalb einer Durchgangsöffnung (22) im Befestigungsring (6), oder vorzugsweise im Adapterring (4) ein zweifach wirksames bzw. Zweifachventil (23) montiert ist, welches einerseits unter einem vorbestimmten Druck innerhalb des aufblasbaren Sacks (3) nach außen hin öffnet, also als Überdruckventil wirksam ist, andererseits von außen her in eine Öffnungsstellung bringbar ist, in der der Sack (3) sowohl aufblasbar als auch beschleunigt entleerbar ist.

9. Lichtdiffusor (1) nach Anspruch 8,
**dadurch gekennzeichnet, dass**
das Zweifachventil (23) zwei gegenläufig wirksame Ventilkörper (24, 25) aufweist, wobei der eine Ventilkörper (24) innerhalb des anderen Ventilkörpers (25) wirksam ist.

10. Lichtdiffusor (1) nach Anspruch 9,
**dadurch gekennzeichnet, dass**
der eine, nämlich innere Ventilkörper (24) ab einem bestimmten Überdruck im Sack (3) öffnet, während der andere, nämlich äußere Ventilkörper (25) mechanisch von außen her aus einer Schließ- in eine Offenstellung bringbar ist, insbesondere gegen die Wirkung einer den äußeren Ventilkörper (25) in Schließstellung drängenden Druckfeder (38).

11. Lichtdiffusor (1) nach einem der Ansprüche 1 bis 10,
**dadurch gekennzeichnet, dass**
am Befestigungsring (6), insbesondere aber am Adapterring (4) ein Luftsteuergerät (26) angeschlossen ist, durch welches der Druck innerhalb des Sacks (3) zwischen einer Unter- und Obergrenze regelbar ist.

12. Lichtdiffusor (1) nach Anspruch 11,
**dadurch gekennzeichnet, dass**
das Luftsteuergerät (26) eine Messleitung und eine Druckluftleitung umfasst, die an entsprechende Schnittstellen im Adapterring (4) ankoppelbar sind.

13. Lichtdiffusor (1) nach einem der Ansprüche 4 bis 12,
**dadurch gekennzeichnet, dass**
der Adapterring (4) eine Ringscheibe (27) und einen Haltering (28) umfasst, zwischen denen die Glasscheibe (5) und zwischen Glasscheibe (5) und Ringscheibe (27) der Flachdichtring (8) klemmend zusammengehalten sind, wobei Ringscheibe (27) und Flachdichtring (8) radial nach außen über die Glasscheibe (5) und Haltering (28) vorstehen unter Ausbildung einer elastischen Ringstützfläche für den dem Sack (3) zugeordneten Befestigungsring (6).

14. Lichtdiffusor (1) nach einem der Ansprüche 4 bis 12,
**dadurch gekennzeichnet, dass**
der Adapterring (4) topfartig ausgebildet ist, wobei der Boden eine ringförmige Öffnung (29) umfasst, die durch die Glasscheibe (5) unter Zwischenschaltung einer Ringdichtung (30) luftdicht verschlossen ist, und wobei der freie Rand nach außen gebogen ist unter Ausbildung einer Ringfläche (31) für den Flachdichtring (8), gegen den der dem Sack (3) zugeordnete Befestigungsring (6) luftdicht abstützbar bzw. klemmbar ist.

## Claims

1. Light diffuser (1), consisting of a holding device (2) and an at least partially light-permeable inflatable bag (3) arranged to be connected to the holding device (2), the holding device (2) comprising an adapter ring (4), which surrounds a light-permeable disc, especially a glass disc (5), on the one hand for fastening to a spotlight and on the other hand for substantially airtight connection of the inflatable bag (3), wherein the end of the bag (3) arranged to be connected to the adapter ring (4) is airtightly enclosed by a fastening ring (6) which, by means of at least three quick-release fasteners (7) arranged distributed approximately uniformly around the periphery, can be clamped against a radially extending sealing face on the adapter ring (4),
**characterised in that**
the quick-release fasteners (7) are formed by spring clip fasteners, the clips (12) of which are articulated either on the fastening ring (6) or on the adapter ring (4), wherein, to lock the bag (3) or the fastening ring (6) associated therewith on the adapter ring (4), the free ends (13) of the clips engage behind a peripheral rim (14 or 15) formed either on the adapter ring (4) or on the fastening ring (6).

2. Light diffuser (1) according to claim 1,
**characterised in that**
the fastening ring (6) comprises two rings, especially sheet-metal rings (9, 10), between which the associated end portion of the bag (3) is airtightly clamped.

3. Light diffuser (1) according to claim 2,
**characterised in that**
between the outer ring (9) and the bag (3) and/or between the inner ring (10) and the bag (3) there is arranged in each case a sealing layer, especially a silicone layer, so that not only the interface between the outer ring (9) and the bag (3) and/or between the inner ring (10) and the bag (3), but also holes or bores for receiving rivets (11), screws, valves or air connections are each sealed at the peripheral edge.

4. Light diffuser (1) according to any one of claims 1 to 3,
**characterised in that**
the sealing face extending radially on the adapter ring (4) is formed by a flat sealing ring (8) made of silicone, rubber or a similar resilient sealing material.

5. Light diffuser (1) according to any one of claims 1 to 4,
**characterised in that**
the holding device (2) comprises a bearing ring (16) for receiving the adapter ring (4) so that it can rotate about its longitudinal centre axis.

6. Light diffuser (1) according to any one of claims 1 to 5,
**characterised in that**
inside a through-opening (47) in the adapter ring (4) or preferably in the fastening ring (6) there is mounted a non-return valve (17) which opens under a predetermined pressure, the non-return valve (17) acting either as an excess pressure relief valve or as an inflation valve, depending upon the installation position.

7. Light diffuser (1) according to claim 6,
**characterised in that**
the non-return valve (17) comprises a valve housing (18) having a valve body (19) on the one hand and a sleeve-like adapter (20) for connection of a compressed air source, especially an air pump, on the other hand, wherein, when the non-return valve (17) is mounted, the fastening ring (6) is clamped fluid-tightly between the valve housing (18) and the sleeve-like adapter (20).

8. Light diffuser (1) according to any one of claims 1 to 7,
**characterised in that**
inside a through-opening (22) in the fastening ring (6), or preferably in the adapter ring (4), there is mounted a double-acting valve or double-function valve (23) which on the one hand opens towards the outside under a predetermined pressure inside the inflatable bag (3), that is to say acts as an excess pressure relief valve, and on the other hand can be moved, from the outside, into an open position in which the bag (3) can be both inflated and rapidly emptied.

9. Light diffuser (1) according to claim 8,
**characterised in that**
the double-function valve (23) has two valve bodies (24, 25) acting in opposite directions, the one valve body (24) acting inside the other valve body (25).

10. Light diffuser (1) according to claim 9,
**characterised in that**
one valve body, namely the inner valve body (24), opens at and above a specific excess pressure in the bag (3), while the other valve body, namely the outer valve body (25), can be moved mechanically, from the outside, from a closed position to an open position, especially against the action of a compression spring (38) which urges the outer valve body (25) into the closed position.

11. Light diffuser (1) according to any one of claims 1 to 10,
**characterised in that**
there is connected to the fastening ring (6), but especially to the adapter ring (4), an air control device (26) by means of which the pressure inside the bag (3) can be regulated between a lower limit and an upper limit.

12. Light diffuser (1) according to claim 11,
**characterised in that**
the air control device (26) comprises a measuring line and a compressed air line which can be coupled to corresponding interfaces in the adapter ring (4).

13. Light diffuser (1) according to any one of claims 4 to 12,
**characterised in that**
the adapter ring (4) comprises an annular disc (27) and a holding ring (28) between which the glass disc (5) and, between the glass disc (5) and the annular disc (27), the flat sealing ring (8) are held clamped together, the annular disc (27) and the flat sealing ring (8) projecting radially outwards beyond the glass disc (5) and the holding ring (28) to form a resilient annular support surface for the fastening ring (6) associated with the bag (3).

14. Light diffuser (1) according to any one of claims 4 to 12,
**characterised in that**
the adapter ring (4) is of cup-like construction, the base comprising an annular opening (29) which is airtightly closed by the glass disc (5) with an interposed ring seal (30), and the free rim being bent outwards to form an annular surface (31) for the flat sealing ring (8) against which the fastening ring (6) associated with the bag (3) can be airtightly supported or clamped.

## Revendications

1. Diffuseur de lumière (1) se composant d'un dispositif de support (2) ainsi que d'une poche (3) gonflable au moins partiellement translucide et pouvant être raccordé au dispositif de support (2), le dispositif de support (2) comprenant une bague adaptatrice (4) comprenant une vitre translucide, en particulier une vitre en verre (5), d'une part pour la fixation à un projecteur ainsi que, d'autre part, pour le raccordement sensiblement étanche à l'air du poche gonflable (3), l'extrémité du poche (3) pouvant être raccordée à la bague adaptatrice (4) étant entouré d'une bague de fixation (6) qui peut être serrée contre une surface d'étanchéité s'étendant radialement sur la bague adaptatrice (4) au moyen d'au moins trois fermetures rapides (7) disposés de manière approximativement régulière sur la circonférence,
**caractérisé en ce que**
les fermetures rapides (7) sont formées par des fermetures à étriers de serrage, dont les étriers (12) sont articulés soit sur la bague de fixation (6), soit sur la bague adaptatrice (4), les extrémités libres des étriers (13) étant accrochées soit à un bord périphérique (14 ou 15) formé sur la bague adaptatrice (4), soit sur la bague de fixation (6) en vue de bloquer la poche (3) ou la bague de fixation (6) associée à celle-ci sur la bague adaptatrice (4).

2. Diffuseur de lumière (1) selon la revendication 1,
**caractérisé en ce que**
la bague de fixation (6) comprend deux bagues, en particulier des bagues en tôle (9, 10), entre lesquelles la section d'extrémité correspondante de la poche (3) est serrée de manière étanche à l'air.

3. Diffuseur de lumière (1) selon la revendication 2,
**caractérisé en ce que**
entre une bague extérieur (9) et la poche (3) et/ou entre une bague interne (10) et la poche (3) est agencée, respectivement, une couche d'étanchéité, en particulier une couche de silicone, de telle sorte que non seulement la surface de séparation entre la bague extérieure (9) et la poche (3) et/ou entre la bague intérieure (10) et la poche (3) mais également les passages ou les alésages destinés à recevoir les rivets (11), vis, valves ou les prises d'air sont respectivement rendus étanches du côté du bord périphérique.

4. Diffuseur de lumière (1) selon l'une quelconque des revendications 1 à 3,
**caractérisé en ce que**
la surface d'étanchéité s'étendant radialement sur la bague adaptatrice (4) est formée d'une bague d'étanchéité plate (8) en silicone, caoutchouc ou tout matériau d'étanchéité élastique similaire.

5. Diffuseur de lumière (1) selon l'une quelconque des revendications 1 à 4,
**caractérisé en ce que**
le dispositif de support (2) comprend une bague de roulement (16) destinée à recevoir de manière rotative la bague adaptatrice (4) autour de son axe longitudinal central.

6. Diffuseur de lumière (1) selon l'une quelconque des revendications 1 à 5,
**caractérisé en ce que**
à l'intérieur d'une ouverture de passage (47) dans la bague adaptatrice (4) ou de préférence dans la bague de fixation (6), est monté un clapet anti-retour (17) qui s'ouvre sous l'application d'une pression prédéterminée, ce clapet anti-retour (17) fonctionnant, selon sa position de montage, soit comme soupape de surpression ou comme valve de gonflage.

7. Diffuseur de lumière (1) selon la revendication 6,
**caractérisé en ce que**
le clapet anti-retour (17) comprend un boîtier de clapet (18) avec d'une part un corps de valve (19), ainsi que d'autre part un adaptateur (20) en forme de douille pour le raccordement d'une source d'air comprimé, en particulier d'une pompe à air, d'autre part, la bague de fixation (6) étant bloquée de manière étanche aux fluides entre le boîtier de clapet (18) et l'adaptateur (20) en forme de douille lors du montage du clapet anti-retour (17).

8. Diffuseur de lumière (1) selon l'une quelconque des revendications 1 à 7,
**caractérisé en ce que**
à l'intérieur d'une ouverture de passage (22) dans la bague de fixation (6) ou, de préférence, dans la bague adaptatrice (4), est montée une valve à double action ou une double valve (23), qui d'une part s'ouvre vers l'extérieur sous l'application d'une pression prédéterminée à l'intérieur de la poche gonflable (3), c'est-à-dire qu'elle fonctionne comme une soupape de surpression, et d'autre part peut être amenée, de l'extérieur vers une position d'ouverture dans laquelle la poche (3) peut être aussi bien gonflée que vidée de manière accélérée.

9. Diffuseur de lumière (1) selon la revendication 8,
**caractérisé en ce que**
la double valve (23) présente deux corps de valve (24, 25) à action opposée, l'un des corps de valve (24) fonctionnant à l'intérieur de l'autre corps de valve (25).

10. Diffuseur de lumière (1) selon la revendication 9,
**caractérisé en ce que**
l'un des corps de valve, à savoir le corps de valve intérieur (24), s'ouvre à partir d'une surpression déterminée dans la poche (3), tandis que l'autre corps de valve, à savoir le corps de valve extérieur (25), peut être amené mécaniquement de l'extérieur à partir d'une position de fermeture vers une position d'ouverture, en particulier à l'encontre de l'action d'un ressort de pression (38) poussant le corps de valve extérieur (25) dans la position de fermeture.

11. Diffuseur de lumière (1) selon l'une quelconque des revendications 1 à 10,
**caractérisé en ce que**
un appareil de commande d'air (26) est raccordé à la bague de fixation (6), mais en particulier à la bague adaptatrice (4), via lequel la pression est réglable à l'intérieur de la poche (3) entre une limite inférieure et une limite supérieure.

12. Diffuseur de lumière (1) selon la revendication 11,
**caractérisé en ce que**
l'appareil de commande d"air (26) comprend une ligne de mesure et une conduite d'air comprimé qui peuvent être raccordées à des interfaces correspondantes dans la bague adaptatrice (4).

13. Diffuseur de lumière (1) selon l'une quelconque des revendications 4 à 12,
**caractérisé en ce que**
la bague adaptatrice (4) comprend un disque annulaire (27) et une bague de retenue (28), entre lesquelles la vitre en verre (5) et entre la vitre en verre (5) et le disque annulaire (27), la bague d'étanchéité plate (8) sont maintenus serrés, le disque annulaire (27) et la bague d'étanchéité plate (8) se présentant en saillie radialement vers l'extérieur au-dessus de la vitre en verre (5) et de la bague de retenue (28) en formant une surface d'appui annulaire élastique pour la bague de fixation (6) associée à la poche (3).

14. Diffuseur de lumière (1) selon l'une quelconque des revendications 4 à 12,
**caractérisé en ce que**
la bague adaptatrice (4) est réalisée en forme de réceptacle, le fond comprenant une ouverture (29) circulaire fermée de manière étanche à l'air par la vitre en verre (5) moyennant le montage intercalé d'un joint d'étanchéité annulaire (30), et le bord libre étant incurvé vers l'extérieur en formant une surface annulaire (31) pour la bague d'étanchéité plate (8), contre laquelle la bague de fixation (6) associée à la poche (3) peut être appuyée ou serrée de manière étanche à l'air.
